# EUROPÄISCHE PATENTSCHRIFT

(11) **EP 2 612 333 B1**
(45) Veröffentlichungstag und Bekanntmachung des Hinweises auf die Patenterteilung: **13.07.2016**
(21) Anmeldenummer: 11757223.0
(22) Anmeldetag: 31.08.2011
(51) Int. Cl.: H01C 7/105, H01C 7/18, H01C 7/10

(54) **KERAMISCHES BAUELEMENT UND VERFAHREN ZUR HERSTELLUNG EINES KERAMISCHEN BAUELEMENTS**
CERAMIC DEVICE AND PRODUCTION METHOD OF A CERAMIC DEVICE
COMPOSANT CERAMIQUE ET METHODE DE FABRICATION D'UN COMPOSANT CERAMIQUE

(30) Priorität: 03.09.2010 DE 102010036270
(43) Veröffentlichungstag der Anmeldung: 10.07.2013
(73) Patentinhaber: Epcos AG, 81669 München (DE)
(72) Erfinder: FEICHTINGER, Thomas, A-8010 Graz (AT); PUDMICH, Günter, A-8580 Köflach (AT)
(74) Vertreter: Epping - Hermann - Fischer
(86) Internationale Anmeldenummer: PCT/EP2011/065049
(87) Internationale Veröffentlichungsnummer: WO 2012/028659

(56) Entgegenhaltungen:
- WO-A1-2004/086432
- WO-A1-2007/045497
- WO-A2-2006/002615

## Beschreibung

### Gebiet der Erfindung

Die Erfindung betrifft ein keramisches Bauelement, wie beispielsweise einen Varistor, sowie ein Verfahren zur Herstellung eines solchen Bauelements.

### Hintergrund der Erfindung

Zum Schutz von Hochfrequenzschaltungen vor Beschädigung durch elektrostatische Entladungen können Varistoren verwendet werden. Bei einem solchen elektronischen Bauteil ist der Widerstand spannungsabhängig und wird oberhalb einer bestimmten Schwellspannung abrupt kleiner. Dadurch kann Ladung bei einer hohen anliegenden elektrischen Spannung über den Varistor abgeleitet werden.

Herkömmliche Vielschichtvaristoren weisen äußere Anschlusskontakte auf, von denen sich kammartige Innenelektroden in den keramischen Grundkörper erstrecken. Ein solcher Vielschichtvaristor ist beispielsweise in der DE19931056 gezeigt.

Die Kapazität eines solchen Bauteils kann nicht beliebig reduziert werden, da insbesondere die Außenelektroden bei einem keramischen Grundkörper mit hoher Dielektrizitätszahl zu einem verhältnismäßig hohen Gesamtkapazitätswert beitragen. Weiterhin ist die Genauigkeit bei der Aufbringung der kammartigen Innenelektroden, beispielsweise mittels eines Siebdruckverfahrens, begrenzt, wodurch Toleranzen in der Kapazität der Bauteile entstehen. Dies gilt auch beispielsweise für prozessbedingte Schwankungen der einzelnen Schichten des keramischen Grundkörpers, die beispielsweise keramische Folien sind.

Die WO 2007/045497 A1 beschreibt ein elektrisches Bauelement mit einem keramischen Grundkörper, der mehrere keramische Schichten aufweist. Eine Funktionsschicht grenzt an eine Kompositschich an und die Kompositschicht enthält eine Zirkonoxid-Glasfüllstoffmischung.

Es ist wünschenswert, ein keramisches Bauelement anzugeben, das eine niedrige Kapazität aufweist und bei dem herstellungsbedingte Toleranzen ausgeglichen werden können. Weiterhin ist es wünschenswert, ein Verfahren zur Herstellung eines solchen keramischen Bauelements anzugeben.

In der Erfindung, entsprechend den Merkmalen des unabhängigen Anspruchs 1, umfasst ein keramisches Bauelement einen Grundkörper mit zwei daran angebrachten Anschlusskontakten. Das keramische Bauelement umfasst weiterhin eine erste und eine zweite länglich ausgedehnte Via-Elektrode, die jeweils mit einem der Anschlusskontakte gekoppelt sind. Die erste und die zweite Via-Elektrode weisen jeweils in Projektion in Längsrichtung der jeweiligen ViaElektrode eine ausgedehnte Fläche auf. Eine der Via-Elektroden weist einen ersten Bereich mit einem ersten Durchmesser und einen zweiten Bereich mit einem zu dem ersten Durchmesser verschiedenen zweiten Durchmesser auf. Der Grundkörper weist zwei Bereiche auf, die zueinander verschiedene Dielektrizitätszahlen aufweisen, so dass die den Anschlusskontakten zugewandten Bereiche des Grundköpers jeweils eine niedrigere Dielektrizitätszahl aufweisen als der Bereich, der zwischen den jeweils den Anschlusskontakten zugewandten Bereichen angeordnet ist. Der erste Durchmesser ist größer als der zweite Durchmesser und der erste Bereich der Via-Elektrode ist von dem Bereich des Grundköpers umgeben, der die niedrigere Dielektrizitätszahl aufweist, so dass im Bereich mit dem Material, das eine höhere Dielektrizitätszahl aufweist, der zweite Bereich der Via-Elektrode mit dem kleineren Querschnitt ausgebildet ist.

Durch die Kontaktierung eines inneren Bereichs des keramischen Bauelements mittels Via-Elektroden ist es möglich, die Kapazität des keramischen Bauelements sehr klein einzustellen. Insbesondere weist das keramische Bauelement eine Kapazität < 3 pF auf. In Ausführungsformen überlappen sich die Projektion der ersten Via-Elektrode und die Projektion der zweiten Via-Elektrode jeweils in Längsrichtung auf einer gemeinsamen Projektionsebene. Insbesondere ist der Teil der Projektion, bei dem sich die Projektionen überlappen, größer als ein Teil, bei dem sich die Projektionen nicht überlappen. In weiteren Ausführungsformen ist die Fläche der Projektion der ersten Via-Elektrode auf der gemeinsamen Projektionsebene kleiner als die Fläche der Projektion der zweiten Via-Elektrode. Die Projektion der ersten Via-Elektrode ist auf der Projektionsebene innerhalb der Projektion der zweiten Via-Elektrode angeordnet. So können herstellungsbedingte Toleranzen ausgeglichen werden.

In der Erfindung entsprechend den Merkmalen des unabhängigen Anspruchs 8 umfasst ein Verfahren zur Herstellung eines keramischen Bauelements ein Schichten einer Mehrzahl von keramischen Schichten zu einem Schichtstapel, der einen Grundkörper des keramischen Bauelements ausbildet. In den Schichtstapel werden quer zur Schichtenfolge zwei Via-Elektroden von zwei gegenüberliegenden Seiten des Schichtstapels eingebracht. Zwei Anschlusskontakte werden an dem Schichtstapel angebracht, sodass die Anschlusskontakte jeweils mit einer der Via-Elektroden elektrisch gekoppelt sind. In Ausführungsformen werden zum Einbringen der Via-Elektroden Ausnehmungen in den Schichtstapel gestanzt und diese mit einem elektrisch leitfähigen Material gefüllt. Eine der Via-Elektroden weist einen ersten Bereich mit einem ersten Durchmesser und einen zweiten Bereich mit einem zu dem ersten Durchmesser verschiedenen zweiten Durchmesser auf. Der Grundkörper weist zwei Bereiche auf, die zueinander verschiedene Dielektrizitätszahlen aufweisen, so dass die den Anschlusskontakten zugewandten Bereiche des Grundköpers eine niedrigere Dielektrizitätszahl aufweisen als der Bereich, der zwischen den jeweils den Anschlusskontakten zugewandten Bereichen angeordnet ist. Der erste Durchmesser ist größer als der zweite Durchmesser und der erste Bereich der Via-Elektrode ist von dem Bereich des Grundköpers umgeben, der die niedrigere Dielektrizitätszahl aufweist, so dass im Bereich mit dem Material, das eine höhere Dielektrizitätszahl aufweist, der zweite Bereich der Via-Elektrode mit dem kleineren Querschnitt ausgebildet wird.

So kann ein keramisches Bauelement hergestellt werden, das eine niedrige Kapazität aufweist und bei dem herstellungsbedingte Toleranzen ausgeglichen werden können.

Weitere Vorteile, Merkmale und Weiterbildungen ergeben sich aus den nachfolgenden, in Verbindung mit den Figuren erläuterten Beispielen. Gleiche, gleichartige und gleich wirkende Elemente können in den Figuren mit den gleichen Bezugszeichen versehen sein. Die dargestellten Elemente und deren Größenverhältnisse zueinander sind grundsätzlich nicht als maßstabsgerecht anzusehen, vielmehr können einzelne Elemente, wie beispielsweise Schichten oder Bereiche, zur besseren Darstellbarkeit und/oder zum besseren Verständnis übertrieben dick oder groß dimensioniert dargestellt sein.

Es zeigen:
- Figuren 1A und 1B: eine schematische Darstellung eines keramischen Bauelements gemäß einer Ausführungsform,
- Figur 2: eine schematische Darstellung eines keramischen Bauelements gemäß einer weiteren Ausführungsform,
- Figur 3: eine schematische Darstellung eines keramischen Bauelements gemäß einer weiteren Ausführungsform,
- Figuren 4A und 4B: eine schematische Darstellung eines keramischen Bauelements gemäß einer Ausführungsform,
- Figuren 5A und 5B: eine schematische Darstellung eines keramischen Bauelements gemäß einer Ausführungsform,
- Figur 6: eine schematische Darstellung eines keramischen Bauelements gemäß einer Ausführungsform,
- Figur 7: eine schematische perspektivische Darstellung eines keramischen Bauelements perspektivischer Darstellung gemäß einer Ausführungsform,
- Figur 8: eine schematische Darstellung eines keramischen Bauelements mit vier Anschlusskontakten, und
- Figur 9: eine schematische Darstellung eines keramischen Bauelements mit acht Anschlusskontakten gemäß einer Ausführungsform.

Dabei bezieht sich Figur 6 auf eine erfindungsgemäße Ausführungsform. Die Figuren 1-5 und 7-9 beziehen sich nich auf Ausführungsformen der Erfindung, sind ales mitzlich zu deren Verständnis.

### Detaillierte Beschreibung von Ausführungsformen

Figur 1A zeigt ein keramisches Bauelement 100 in einer Querschnittsansicht. Das keramische Bauelement weist einen Grundkörper 101 auf, der aus keramischen Schichten aufgebaut ist. An zwei gegenüberliegenden Seitenflächen 126, 127 ist jeweils ein Anschlusskontakt 102, 103 zur elektronischen Kontaktierung des Bauelements 100 angebracht. Beginnend an der Seitenfläche 126 erstreckt sich eine länglich ausgedehnte Via-Elektrode 104 in den Grundkörper 101. Beginnend an der Seitenfläche 127 erstreckt sich eine weitere Via-Elektrode 105 in den Grundkörper 101. Die Via-Elektroden reichen bis an einen aktiven Bereich 125, in dem beispielsweise eine Varistorkeramik angeordnet ist. Die Via-Elektroden 104 und 105 weisen jeweils an dem Ende, das dem Anschlusskontakt 102 beziehungsweise 103 abgewandt ist, mit dem sie elektrisch gekoppelt sind, eine quer zur Längsrichtung ausgedehnte Fläche 106 beziehungsweise 107 auf.

Die keramischen Schichten des Grundkörpers 101 sind in einen Schichtstapel angeordnet. Die Schichten sind in der Y-Richtung der Figur 1 flächig ausgedehnt und in der X-Richtung der Figur 1 aufeinander gestapelt. Die Schichten sind quer zur flächigen Ausdehnung der Anschlusskontakte 102, 103 aufeinander angeordnet. Die Via-Elektroden 104 und 105 erstrecken sich quer zu der Stapelrichtung des Schichtstapels. Die Via-Elektroden 104 und 105 durchdringen mehrere keramische Schichten, insbesondere mehr als zwei keramische Schichten.

Figur 1B zeigt eine Schnittansicht des Bauelements der Figur 1A entlang der Ebene A - A'. Die Fläche 106 und die Fläche 107 weisen in Projektion in Längsrichtung der Via-Elektroden auf eine Projektionsebene, beispielsweise die Ebene A - A', einen sich überlappenden Bereich auf. Vorzugsweise überlappen sich die Projektionen vollständig, wie in Figur 1B dargestellt. Ein Durchmesser 115 der Via-Elektrode 104 und der Via-Elektrode 105 quer zur Längsausbreitung ist gleich groß.

Der Flächeninhalt der Projektion auf der Projektionsebene der beiden Via-Elektroden 104 und 105 ist im dargestellten Ausführungsbeispiel gleich groß. Beispielsweise ist der Flächeninhalt der Projektion der Via-Elektroden 104 und 105 jeweils etwa zwischen 3500 µm² und 6500 µm². Wenn die Projektion eine Kreisform aufweist, entspricht dies einem Durchmesser von etwa 65 µm bis etwa 90 µm.

Die Projektion der Via-Elektroden ist jeweils kreisförmig, wenn die Via-Elektroden 104 und 105 beispielsweise eine Kreiszylinderform aufweisen. Die Grund- und Deckfläche der Zylinderform entsprechen der Fläche 106 der Via-Elektrode 104 und der Fläche der Via-Elektrode, die dem Anschlusskontakt 102 zugewandt ist. Die Via-Elektroden weisen in Ausführungsformen eine Kreiszylinderform auf, sie können aber auch andere Formen aufweisen, beispielsweise eine elliptische Grundfläche oder eine rechteckige Grundfläche.

Der für die elektrische Funktion des keramischen Bauelements, insbesondere die Varistorfunktion, vorrangig relevante Bereich 125 ist zwischen den Flächen 106 und 107 der Via-Elektroden 104 und 105 angeordnet. Dadurch können die Toleranzbereiche, beispielsweise der Kapazität des Bauteils, verkleinert werden und hängen beispielsweise im Wesentlichen nur noch von einer Schwankung des Abstands zwischen der Fläche 106 und 107 ab.

Die Via-Elektroden werden in den Schichtstapel eingebracht, nachdem die keramischen Schichten aufeinander angeordnet wurden. Beispielsweise werden die Via-Elektroden in den Schichtstapel eingestanzt und daraufhin mit einem elektrisch leitfähigen Material, beispielsweise einer Paste, gefüllt.

Figur 2 zeigt ein weiteres Ausführungsbeispiel des Bauelements 100. Im Unterschied zu der Darstellung der Figuren 1A und 1B weisen die Via-Elektroden 104 und 105 zueinander verschiedene Durchmesser 115 beziehungsweise 116 auf. In Projektion in Längsrichtung ist der Flächeninhalt der Via-Elektrode 105 größer als der Flächeninhalt der Via-Elektrode 104. Vorzugsweise sind die beiden Via-Elektroden koaxial. Insbesondere liegt die Projektion mit dem kleineren Flächeninhalt vollständig innerhalb der Projektion mit dem größeren Flächeninhalt. Zumindest ist der sich überlappende Anteil der beiden Projektionen größer als der Teil, der sich nicht überlappt.

Da die Elektrode 105 quer zur Längsausbreitungsrichtung stärker ausgedehnt ist als die Via-Elektrode 104, werden Auswirkungen auf die elektrischen Eigenschaften des Bauelements, die aus Verschiebungen der Via-Elektroden in Bezug aufeinander auftreten, verringert. Auch bei einer relativen Verschiebung quer zur Längsausbreitungsrichtung der beiden Via-Elektroden 104 und 105 zueinander liegt die Projektion der Via-Elektrode 104 in Längsrichtung innerhalb der Projektion der Via-Elektrode 105. Die kapazitiven Eigenschaften des Bauelements werden dabei vorrangig von der Via-Elektrode 104 mit der kleineren Ausdehnung quer zur Längsrichtung bestimmt. Figur 3 zeigt eine weitere Ausführungsform des Bauelements 100. Im Unterschied zu den vorherigen Figuren weist das Bauelement 100 eine weitere Via-Elektrode 108 auf, die zwischen der Via-Elektrode 104 und der Via-Elektrode 105 angeordnet ist. Die zusätzliche Via-Elektrode 108 ist vorzugsweise koaxial zu den Via-Elektroden 104 und 105 angeordnet. In Projektion in Längsausbreitungsrichtung der Via-Elektroden überlappen sich die Projektionen der drei Via-Elektroden 104, 105 und 108, vorzugsweise vollständig. Zwischen der Fläche 106 der Via-Elektrode 104 und einer gegenüberliegenden Fläche 109 der Via-Elektrode 108 ist eine Varistorkeramik angeordnet. Zwischen der Fläche 107 der Via-Elektrode 105 und einer gegenüberliegenden Fläche 110 der Via-Elektrode 108 ist eine weitere Schicht, die eine Varistorkeramik umfasst, angeordnet.

Durch die Anordnung von zwei aktiven Bereichen, einer zwischen der Via-Elektrode 104 und der Via-Elektrode 108 sowie einer zwischen der Via-Elektrode 108 und der Via-Elektrode 105, in Serie wird die Kapazität des Bauelements verringert.

Figuren 4A und 4B zeigen eine weitere Ausführungsform des Bauelements 100, bei dem im Unterschied zu den vorherigen Ausführungsbeispielen jeweils zwei Via-Elektroden mit einem der Anschlusskontakte gekoppelt sind. Mit dem Anschlusskontakt 102 ist die Via-Elektrode 104 und eine weitere Via-Elektrode 111 elektrisch gekoppelt. Mit dem Anschlusskontakt 103 ist die Via-Elektrode 105 und eine weitere Via-Elektrode 112 elektrisch gekoppelt.

Die Via-Elektroden 104 und 111 beziehungsweise 105 und 112 verlaufen gleichgerichtet, vorzugsweise parallel, beginnend an den jeweiligen Anschlusskontakten in Längsrichtung ins Innere des Grundkörpers 101 bis zum aktiven Bereich.

In Figur 4B ist eine Schnittansicht entlang der Ebene A - A' der Figur 4A gezeigt. Gestrichelt ist die Projektion der Via-Elektroden 105 und 112 auf die Ebene A - A' dargestellt. Die Projektion der Via-Elektroden 104 und 112 umgeben den Querschnitt der Via-Elektrode 104 beziehungsweise der Via-Elektrode 111. Die Projektionen der Via-Elektroden 104 und 105 beziehungsweise 111 und 112 überlappen sich jeweils vollständig. Die Projektionen der Via-Elektroden 104 beziehungsweise 111, die den kleineren Flächeninhalt aufweisen, sind jeweils vollständig innerhalb der Projektionen der Via-Elektroden 104 beziehungsweise 111 angeordnet.

Figuren 5A und 5B zeigen eine weitere Ausführungsform des Bauelements 100, bei dem der Grundkörper Materialien mit zueinander verschiedenen Dielektrizitätszahlen umfasst.

Ein Bereich 117 des Grundkörpers 101, der dem Anschlusskontakt 102 zugewandt ist und mit diesem eine gemeinsame Kontaktfläche (Seitenfläche 126) aufweist, weist eine niedrigere Dielektrizitätszahl auf als ein Bereich 118 des Grundkörpers 101, der sich in Richtung weg vom Anschlusskontakt 102 an den Bereich 117 anschließt. In einem Bereich 119 des Grundkörpers 101, der dem Anschlusskontakt 103 zugewandt ist und mit diesem eine gemeinsame Kontaktfläche (Seitenfläche 127) aufweist, weist wiederum eine niedrigere Dielektrizitätszahl auf als der Bereich 118, vorzugsweise die gleiche Dielektrizitätszahl wie der Bereich 117. Ein Material 120 der Bereiche 117 und 119 weist die niedrigere Dielektrizitätszahl auf als ein Material 121 des Bereichs 118. Beispielsweise weist der Bereich 117 beziehungsweise der Bereich 119 eine Dielektrizitätszahl von etwa εᵣ = 5 auf. Je niedriger die Dielektrizitätszahl der Bereiche 117 und 119 desto geringer ist die Kapazität des Bautelements durch die Anschlusskontakte. Die Bereiche 117, 118 und 119 können jeweils aus einer Mehrzahl von keramischen Schichten gebildet werden. Die keramischen Schichten der Bereiche 117, 118 und 119 sind quer zur Längsrichtung der Via-Elektroden aufeinander geschichtet.

Durch die Verwendung von Materialien mit unterschiedlicher Dielektrizitätszahl in den Bereichen 117 und 119, die an die Anschlusskontakte angrenzen, und in dem Bereich 118, in dem der aktive Bereich 125 und die Endflächen 106 und 107 der Via-Elektroden 104 und 105 liegen, weist das Bauelement 100 eine niedrige Kapazität auf, insbesondere eine Kapazität von < 5 pF, vorzugsweise eine Kapazität < 3 pF. Da die Via-Elektroden 104 und 105 in den Bereichen 117 und 119 von dem Material 120 umgeben sind, das eine niedrige Dielektrizitätszahl aufweist, können elektrische Streueffekte aus den Bereichen 117 und 119 verringert werden. Um eine chemische Reaktion zwischen Schichten mit hoher und niedriger Dielektrizitätszahl zu verringern, vorzugsweise zu verhindern, wird der Bereich 118 dicker ausgebildet. Insbesondere ist ein Teil der Via-Elektroden in dem Bereich 118 angeordnet.

Figur 5B zeigt eine Schnittansicht entlang der Ebene A - A' der Figur 5A. Entlang der Ebene A - A' ist die Via-Elektrode 105 von dem Material 120 mit der vergleichsweise niedrigen Dielektrizitätszahl umgeben.

Figur 6 zeigt ein weiteres Ausführungsbeispiel des Bauelements 100, bei dem die Via-Elektroden 104 und 105 jeweils entlang ihrer Längsausbreitungsrichtung quer zur Längsaubreitungsrichtung unterschiedliche Ausdehnungen aufweisen. In den Bereichen 117 und 119, die an die Anschlusskontakte 102 beziehungsweise 103 angrenzen, weist ein Bereich 123 der Via-Elektrode 105, der von dem Material 120 umgeben ist, eine größere Ausdehnung quer zur Längsausbreitung auf, als in dem anschließenden Bereich 124 der Via-Elektrode 105. Insbesondere weist der Bereich 124 den Durchmesser 115 auf und der Bereich 123 einen Durchmesser 122, der größer ist als der Durchmesser 115.

Durch den Bereich 123 der Via-Elektrode 104 beziehungsweise der Via-Elektrode 105, der eine vergleichsweise große Ausdehnung aufweist, können die Via-Elektroden 104 und 105 gut elektrisch an die entsprechenden Anschlusskontakte 102 beziehungsweise 103 angekoppelt werden. Zur Abschirmung und um die Kapazität des Bauelements gering zu halten, werden die Bereiche 123 in dem Material 120 angeordnet. Im Bereich 118 mit dem Material 121, das eine höhere Dielektrizitätszahl als das Material 120 aufweist, werden die Via-Elektroden mit einem kleineren Querschnitt ausgebildet als in den Bereichen 123.

Figur 7 zeigt das Bauelement 100 in perspektivischer Darstellung. Das Bauelement weist beispielsweise Zirkonoxid, ZnO-BI und/oder ZnO-PR als Varistorkeramiken auf. Das Bauelement kann in weiteren Ausführungsformen Kondensätormaterialien umfassen, insbesondere C0G, X7R, Z5U, Y5V und/oder HQM.

Figur 8 zeigt eine weitere Ausführungsform des Bauelements 100 in perspektivischer Darstellung, bei dem an dem Grundkörper 101 vier Anschlusskontakte angeordnet sind. An der Seitenfläche 127 des Grundkörpers 101 sind zwei Anschlusskontakte 103 angeordnet. An der gegenüberliegenden Seitenfläche 126 sind zwei Anschlusskontakte 102 angeordnet. Je Anschlusskontakt erstreckt sich eine Via-Elektrode in Richtung des gegenüberliegenden Anschlusskontakts durch einen Teil des Grundkörpers. Das Bauelement 100 gemäß der Ausführungsform der Figur 8 weist beispielsweise eine Bauelementfläche von ≤ 5,12 mm² auf, vorzugsweise eine Bauelementfläche von 2,5 mm².

Figur 9 zeigt das Bauelement 100 gemäß einer weiteren Ausführungsform mit acht Anschlusskontakten 102 beziehungsweise 103. Je Seitenfläche 126 beziehungsweise 127 sind vier Anschlusskontakte 102 beziehungsweise 103 angeordnet. Je Anschlusskontakt erstreckt sich eine Via-Elektrode ins Innere des Grundkörpers 101. In weiteren Ausführungsformen erstrecken sich je Anschlusskontakt mehrere Via-Elektroden, beispielsweise zwei Via-Elektroden, ins Innere des Grundkörpers 101. Das Bauelement 100 gemäß der Ausführungsform der Figur 9 weist beispielsweise eine Bauelementfläche von ≤ 8 mm² auf, insbesondere eine Bauelementfläche von 5,12 mm².

Mit den Ausführungsformen der Figuren 8 und 9 sind Varistor-Arrays ausgebildet, die eine Mehrzahl von einzelnen Varistoren umfassen.

Die Erfindung ist nicht durch die Beschreibung anhand der Ausführungsbeispiele auf diese beschränkt.

## Patentansprüche

1. Keramisches Bauelement, umfassend:
- einen Grundkörper (101) mit zwei daran angebrachten Anschlusskontakten (102, 103),
- eine erste (104) und eine zweite (105) länglich ausgedehnte Via-Elektrode, die jeweils mit einem der An-schlusskontakte (102, 103) elektrisch gekoppelt sind,
- wobei die erste (104) und zweite (105) Via-Elektrode jeweils in Projektion in Längsrichtung der jeweiligen Via-Elektrode (104, 105) eine ausgedehnte Fläche (106, 107) aufweisen,
- bei dem eine der Via-Elektroden (104, 105) einen ersten Bereich (123) mit einem ersten Durchmesser (122) und einen zweiten Bereich (124) mit einem zu dem ersten Durchmesser (122) verschiedenen zweiten Durchmesser (115) aufweist,
- bei dem der Grundkörper (101) zwei Bereiche (117, 118) aufweist, die zueinander verschiedene Dielektrizitätszahlen aufweisen, so dass die den Anschlusskontakten (102, 103) zugewandten Bereiche (117, 119) des Grundköpers (101) jeweils eine niedrigere Dielektrizitätszahl aufweisen als der Bereich (118), der zwischen den jeweils den Anschlusskontakten (102, 103) zugewandten Bereichen (117, 119) angeordnet ist,
- bei dem der erste Durchmesser (122) größer ist als der zweite Durchmesser (115), wobei
- der erste Bereich (123) der Via-Elektrode (104, 105) von dem Bereich (117, 119) des Grundköpers (101) umgeben ist, der die niedrigere Dielektrizitätszahl aufweist, dadurch gekenzeichnet, dass im Bereich (118) des Grandkörpers, der eine höhere Dielektrizitätszahl aufweist, der zweite Bereich (124) der Via-Elektrode (104, 105) mit dem kleineren Durchmesser ausgebildet ist.

2. Keramisches Bauelement nach Anspruch 1, bei dem sich die Projektion der ersten Via-Elektrode (104) und die Projektion der zweiten Via-Elektrode (105) zumindest teilweise überlappen.

3. Keramisches Bauelement nach Anspruch 1 oder 2, bei dem die Flächen (106, 107) der Projektionen gleich groß sind.

4. Keramisches Bauelement nach Anspruch 1 oder 2, bei dem die Fläche (106) der Projektion der ersten Via-Elektrode (104) kleiner ist als die Fläche (107) der Projektion der zweiten Via-Elektrode (105).

5. Keramisches Bauelement nach einem der Ansprüche 1 bis 4, bei dem die erste (104) und zweite (105) Via-Elektrode jeweils eine Zylinder-Form aufweisen.

6. Keramisches Bauelement nach einem der Ansprüche 1 bis 5, bei dem zwischen den den Anschlusskontakten (102, 103) abgewandten Enden der ersten (104) und der zweiten (105) Via-Elektrode eine weitere Via-Elektrode (108) angeordnet ist.

7. Keramisches Bauelement nach einem der Ansprüche 1 bis 6, bei dem zwischen der ersten (104) und der zweiten (105) Via-Elektrode eine Varistorkeramik (125) angeordnet ist.

8. Verfahren zur Herstellung eines keramischen Bauelements, umfassend:
- Schichten einer Mehrzahl von keramischen Schichten (117, 118, 119) zu einem Schichtstapel, der einen Grundkörper (101) des keramischen Bauelements ausbildet,
- Einbringen von zwei Via-Elektroden (104, 105) in den Schichtstapel quer zur Schichtenfolge von zwei gegenüberliegenden Seiten des Schichtstapels so, dass
- eine der Via-Elektroden (104, 105) einen ersten Bereich (123) mit einem ersten Durchmesser (122) und einen zweiten Bereich (124) mit einem zu dem ersten Durchmesser (122) verschiedenen zweiten Durchmesser (115) aufweist,
- Anbringen von zwei Anschlusskontakten (102, 103) an dem Schichtstapel, so dass die Anschlusskontakte (102, 103) jeweils mit einer der Via-Elektroden (104, 105) elektrisch gekoppelt sind, wobei die keramischen Schichten so geschichtet werden, dass der Grundkörper (101) zwei Bereiche (117, 118) aufweist, die zueinander verschiedene Dielektrizitätszahlen aufweisen, so dass die den Anschlusskontakten (102, 103) zugewandten Bereiche (117, 119) des Grundköpers (101) jeweils eine niedrigere Dielektrizitätszahl aufweisen als der Bereich (118), der zwischen den jeweils den Anschlusskontakten (102, 103) zugewandten Bereichen (117, 119) angeordnet ist, und bei dem
- die Via-Elektroden (104, 105) so eingebracht werden, dass der erste Durchmesser (122) größer ist als der zweite Durchmesser (115), wobei der erste Bereich (123) der Via-Elektrode (104, 105) von dem Bereich (117, 119) des Grundköpers (101) umgeben ist, der die niedrigere Dielektrizitätszahl aufweist, **dadurch gekennzeichnet, dass** im Bereich (118) des Grundkörpers der höhere Dielektrizitätszahl aufweist, der zweite Bereich (124) der Via-Elektrode (104, 105) mit dem kleineren Durchmesser ausgebildet wird.

9. Verfahren nach Anspruch 8, bei dem das Einbringen der Via-Elektroden (104, 105) umfasst:
- jeweils Stanzen von Ausnehmungen in den Schichtstapel (101),
- Füllen der Ausnehmungen mit einem elektrisch leitfähigen Material.

## Claims

1. Ceramic component, comprising:
- a main body (101) with two connection contacts (102, 103) fitted thereto,
- a first (104) and a second (105) elongately extended via electrode which are respectively electrically coupled to one of the connection contacts (102, 103),
- wherein the first (104) and second (105) via electrodes have an extended area (106, 107) in each case in projection in the longitudinal direction of the respective via electrode (104, 105),
- wherein one of the via electrodes (104, 105), has a first region (123) having a first diameter (122) and a second region (124) having a second diameter (115), which is different from the first diameter (122),
- wherein the main body (101) has two regions (117, 118) having mutually different relative permittivities such that the regions (117, 119) of the main body (101) which face the connection contacts (102, 103) in each case have a lower relative permittivity than the region (118) arranged between the regions (117, 119) respectively facing the connection contacts (102, 103),
- wherein the first diameter (122) is greater than the second diameter (115),
- wherein the first region (123) of the via electrode (104, 105) is surrounded by the region (117, 119) of the main body (101) which has the lower relative permittivity, **characterized in that** the second region (124) of the via electrode (104, 105) having the smaller diameter is formed in the region (118) of the main body which has a higher relative permittivity.

2. Ceramic component according to Claim 1, wherein the projection of the first via electrode (104) and the second via electrode (105) at least partly overlap.

3. Ceramic component according to Claim 1 or 2, wherein the areas (106, 107) of the projections are of equal size.

4. Ceramic component according to Claim 1 or 2, wherein the area (106) of the projection of the first via electrode (104) is smaller than the area (107) of the projection of the second via electrode (105).

5. Ceramic component according to any of Claims 1 to 4, wherein the first (104) and second (105) via electrodes in each case have a cylinder shape.

6. Ceramic component according to any of Claims 1 to 5, wherein a further via electrode (108) is arranged between the ends of the first (104) and the second (105) via electrodes facing away from the connection contacts (102, 103).

7. Ceramic component according to any of Claims 1 to 6, wherein a varistor ceramic (125) is arranged between the first (104) and the second (105) via electrodes.

8. Method for producing a ceramic component, comprising:
- stacking a plurality of ceramic layers (117, 118, 119) to form a layer stack that forms a main body (101) of the ceramic component,
- introducing two via electrodes (104, 105) into the layer stack transversally with respect to the layer sequence from two opposite sides of the layer stack such that
- one of the via electrodes (104, 105) has a first region (123) having a first diameter (122) and a second region (124) having a second diameter (115), which is different from the first diameter (122),
- fitting two connection contacts (102, 103) to the layer stack, such that the connection contacts (102, 103) are respectively electrically coupled to one of the via electrodes (104, 105), wherein the ceramic layers are stacked such that the main body (101) has two regions (117, 118) having mutually different relative permittivities, such that the regions (117, 119) of the main body (101) facing the connection contacts (102, 103) in each case have a lower relative permittivity than the region (118) arranged between the regions (117, 119) respectively facing the connection contacts (102, 103), and wherein
- the via electrodes (104, 105) are introduced such that the first diameter (122) is greater than the second diameter (115), wherein the first region (123) of the via electrode (104, 105) is surrounded by the region (117, 119) of the main body (101) which has the lower relative permittivity, **characterized in that** the second region (124) of the via electrode (104, 105), having the smaller diameter is formed in the region (118) of the main body which has a higher relative permittivity.

9. Method according to Claim 8, wherein introducing the via electrodes (104, 105) comprises:
- respectively stamping cutouts into the layer stack (101),
- filling the cutouts with an electrically conductive material.

## Revendications

1. Élément structural en céramique, comprenant :
- un corps de base (101) sur lequel sont montés deux contacts de raccordement (102, 103),
- une première (104) et une deuxième (105) électrode de traversée allongée, lesquelles sont respectivement connectées électriquement à l'un des contacts de raccordement (102, 103),
- la première (104) et la deuxième (105) électrode de traversée possédant respectivement une surface étendue (106, 107) en projection dans la direction longitudinale de l'électrode de traversée (104, 105) correspondante,
- avec lequel l'une des électrodes de traversée (104, 105) possède une première zone (123) ayant un premier diamètre (122) et une deuxième zone (124) ayant un deuxième diamètre (115) différent du premier diamètre (122),
- avec lequel le corps de base (101) possède deux zones (117, 118) qui présentent des indices diélectriques différents l'un de l'autre, de sorte que les zones (117, 119) du corps de base (101) faisant face aux contacts de raccordement (102, 103) présentent respectivement un indice diélectrique plus faible à celui de la zone (118) qui est disposée entre les zones (117, 119) faisant respectivement face aux contacts de raccordement (102, 103),
- avec lequel le premier diamètre (122) est plus grand que le deuxième diamètre (115),
- la première zone (123) de l'électrode de traversée (104, 105) étant entourée par la zone (117, 119) du corps de base (101) qui présente l'indice diélectrique le plus faible, **caractérisé en ce que** dans la zone (118) du corps de base qui présente un indice diélectrique plus élevé, la deuxième zone (124) de l'électrode de traversée (104, 105) est formée avec le diamètre le plus petit.

2. Élément structural en céramique selon la revendication 1, avec lequel la projection de la première électrode de traversée (104) et la projection de la deuxième électrode de traversée (105) se chevauchent au moins partiellement.

3. Élément structural en céramique selon la revendication 1 ou 2, avec lequel les surfaces (106, 107) des projections sont de la même taille.

4. Élément structural en céramique selon la revendication 1 ou 2, avec lequel la surface (106) de la projection de la première électrode de traversée (104) est plus petite que la surface (107) de la projection de la deuxième électrode de traversée (105).

5. Élément structural en céramique selon l'une des revendications 1 à 4, avec lequel la première (104) et la deuxième (105) électrode de traversée présentent respectivement une forme cylindrique.

6. Élément structural en céramique selon l'une des revendications 1 à 5, avec lequel une électrode de traversée supplémentaire (108) est disposée entre les extrémités de la première (104) et de la deuxième (105) électrode de traversée qui sont à l'opposé des contacts de raccordement (102, 103).

7. Élément structural en céramique selon l'une des revendications 1 à 6, avec lequel une céramique de varistance (125) est disposée entre la première (104) et la deuxième (105) électrode de traversée.

8. Procédé de fabrication d'un élément structural en céramique, comprenant :
- disposition en couches d'une pluralité de couches de céramique (117, 118, 119) en un empilement de couches, lequel forme un corps de base (101) de l'élément structural en céramique,
- introduction de deux électrodes de traversée (104, 105) dans l'empilement de couches transversalement à la séquence de couches depuis deux côtés opposés de l'empilement de couches, de sorte que
- l'une des électrodes de traversée (104, 105) possède une première zone (123) ayant un premier diamètre (122) et une deuxième zone (124) ayant un deuxième diamètre (115) différent du premier diamètre (122),
- application de deux contacts de raccordement (102, 103) sur l'empilement de couches, de sorte que les contacts de raccordement (102, 103) sont respectivement connectés électriquement à l'une des électrodes de traversée (104, 105), les couches de céramique étant disposées en couche de telle sorte que le corps de base (101) possède deux zones (117, 118) qui présentent des indices diélectriques différents l'un de l'autre, de sorte que les zones (117, 119) du corps de base (101) faisant face aux contacts de raccordement (102, 103) présentent respectivement un indice diélectrique plus faible à celui de la zone (118) qui est disposée entre les zones (117, 119) faisant respectivement face aux contacts de raccordement (102, 103), et procédé selon lequel
- les électrodes de traversée (104, 105) sont introduites de telle sorte que le premier diamètre (122) est plus grand que le deuxième diamètre (115), la première zone (123) de l'électrode de traversée (104, 105) étant entourée par la zone (117, 119) du corps de base (101) qui présente l'indice diélectrique le plus faible, **caractérisé en ce que** dans la zone (118) du corps de base qui présente un indice diélectrique plus élevé, la deuxième zone (124) de l'électrode de traversée (104, 105) est formée avec le diamètre le plus petit.

9. Procédé selon la revendication 8, selon lequel l'introduction des électrodes de traversée (104, 105) comprend .
- respectivement poinçonnage de cavités dans l'empilement de couches (101),
- remplissage des cavités avec un matériau électriquement conducteur.
